# EUROPÄISCHE PATENTSCHRIFT

(11) **EP 0 491 112 B1**
(45) Veröffentlichungstag und Bekanntmachung des Hinweises auf die Patenterteilung: **07.06.1995**
(21) Anmeldenummer: 91110849.6
(22) Anmeldetag: 01.07.1991
(51) Int. Cl.: B41F 13/22

(54) **Anpresszylinder fuer eine Druckmaschine mit Einrichtungen zum Klimatisieren und Schmieren mittels Oel**
Impression cylinder for a printing machine with arrangements for oil conditioning and lubricating
Cylindre presseur pour une machine à imprimer avec des arrangements pour climatiser et lubrifier avec de l'huile

(30) Priorität: 19.12.1990 IT 2241790
(43) Veröffentlichungstag der Anmeldung: 24.06.1992
(73) Patentinhaber: Componenti Grafici S.r.l., I-27031 Candia Lomellina (Pavia) (IT)
(72) Erfinder: Molinatto, Bruno, I-10016 - Montalto Dora (IT)
(74) Vertreter: Mayer, Hans Benno, Dipl.-Ing.

(56) Entgegenhaltungen:
- EP-A- 0 179 363
- DE-U- 8 914 511

## Beschreibung

Die vorstehende Erfindung betrifft einen Anpresszylinder fuer eine Druckmaschine mit Einrichtungen zum Klimatisieren und Schmieren des Zylinders mittels Oel.

In Druckmaschinen werden verformbare Anspresszylinder eingesetzt, d.h. Zylinder mit veraenderbarem Bogenverlauf, die im wesentlichen aus einem Mantel bestehen, der an seiner Aussenseite mit einer Gummibeschichtung versehen ist und, unter Zwischenschaltung von Kugellagern, von einer zentralen Stuetzwelle getragen wird. Die Stuetzwelle ist in den Seitenstaendern der Druckmaschine gelagert.

Anpresszylinder dieser Art, die z.B. zur genauen Fuehrung des Papierbandes oder zum Anpressen des Papierbandes an den Druckzylinder verwendet werden, rotieren mit erheblicher Drehzahl. Aus diesem Grunde ist es fuer das sichere Arbeiten der Anpresszylinder erforderlich, eine einwandfreie Schmierung der Kugellager vorzusehen. Es hat sich auch als vorteilhaft erwiesen, wenn die in den Anpresszylindern erzeugte Waermemenge fortlaufend vom Zylinder sowie von den sich drehenden Lagern abgefoerdert werden.

In den bekannten Anpresszylindern werden die Kugellager meistens ueber eine Fettfuellung geschmiert, Schmierung, die nicht problemlos ist. In den bekannnten Anpresszylindern waren bisher keine Mittel vorgesehen, die es ermoeglichten, den Anpresszylinder waermetechnisch zu klimatisieren, d.h. es sind keine Mittel bekannt geworden, mit denen tatsaechlich die entstehende Waerme aus dem Anpresszylinder, besonders von den Kugellagern des Zylinders, d.h. in Punkten groesster thermischer Belastung des Zylinders, abfuehrbar waere. Dies fuehrt zu erheblichen, lokalen Erwaermungen des Anpresszylinders, besonders in der Naehe der Stuetzlager. Diese Waermeanhaeufung fuehrt wiederum zu einer groesseren Waermedehnung des Zylinderaussenmantels, was zu einer unerwuenschten Durchmesserzunahme des Anpresszylinders, besonders in der Naehe der Stuetzlager fuehrt, was Massabweichungen mit sich bringt, die wiederum Druckfehler hervorrufen.

Aus der EP-A-0 179 363 ist ein Anpresszylinder fuer eine Druckmaschine bekannt, bei dem die Aufnahmewelle des flexibel ausgebildeten Zylindermantels hohl ausgebildet ist und an ihren Enden einen Zu- bzw. Ablauf fuer ein Kuehlmittel besitzt. Die Aufnahmewelle durchdringt einen Oelvorratsbehaelter und ist mit Schaberblechen versehen, die sich in Radialrichtung bis in die unmittelbare Naehe des inneren Umfangs des Zylindermantel erstrecken.

Aufgabe der vorstehenden Erfindung ist es, diese Nachteile zu vermeiden und einfache Mittel vorzuschlagen, mit denen eine sichere, kontinuierliche, einwandfreie Schmierung mittels Oel der Stuetzlager des Anpresszylinders moeglich wird, und dass es weiterhin ermoeglicht wird, eine kontinuierliche und automatische Klimatisierung des Anpresszylinders zu erzielen, um dem Anpresszylinder gleichbleibende Temperatur ueber seine gesamte Erstreckung zu verleihen.

Die erfindungsgemaesse Aufgabe wird dadurch geloest, dass der Oelvorratsbehaelter ueber Kugellager den elastischen Mantel des Zylinders drehbar aufnimmt, dass der Vorratsbehaelter an seiner Unterseite Oeffnungen fuer den Auslauf des Oeles und an seiner Oberseite Oeffnungen fuer die Zufuhr des Oeles aufweist, und dass die Oeffnungen mit den Schaberblechen zusammenarbeiten.

Mit besonderem Vorteil sind am Grund des Vorratsbehaelters in der Naehe der Kugellager, Dosierroehrchen vorgesehen, von denen je ein Ende in den Oelvorrat im Behaelter ragt, und das andere Ende auf den Koerper des zugeordneten Kugellagers gerichtet ist.

Mit Einrichtungen zum Klimatisieren und Schmieren mittels; Oel, die solche Merkmale aufweisen, wird der Vorteil erzielt, dass das im zylinderfoermig ausgebildeten Vorratsbehaelter befindliche Oel staendig mit der zentral angeordneten Tragewelle in Kontakt steht, wodurch die Oelmenge andauernd gekuehlt wird; es steht staendig gekuehltes Oel im Inneren des Anpresszylinders zur Verfuegung.

Dank der Vorsehung kalibrierter Oeffnungen am Grund des Oelvorratsbehaelters wird das gekuehlte Oel andauernd der Innenflaeche des flexiblen Zylindermantels zugefuehrt, dadurch wird von diesem Mantel durch die vorhandene Oelmenge kontinuerlich Waerme abgezogen.

Waehrend der Drehbewegung des Zylindermantels legt sich, aufgrund der auftretenden Zentrifugalkraefte die Oelmenge schleierartig an der inneren Flaeche des Zylindermantels ab. Von der inneren Zylinderflaeche wird die Oelschicht durch die Schaberbleche, die an der Oberseite des zylindrisch ausgebildeten Vorratsbehaelters angeordnet sind, abgeschabt. Ueber die in der Naehe der Schaberklingen vorgesehenen Bohrungen wird das Oel erneut in das Innere des Oelvorratsbehaelters gefoerdert, um erneut ueber die zentrale und gekuehlte Welle zu fliessen.

Somit wird ein staendiger Waermeaustausch erzielt; von der Innenflaeche des Zylindermantels wird Waerme abgefoerdert, und dies fuehrt zu einer Vereinheitlichung der Temperatur auf der Aussenflaeche des mit Gummi ummantelten Zylinders. Es werden unerwuenschte, unregelmaessige Waermedehnungen, sowie Formabweichungen auf der Aussenflaeche des Anpresszylinders vermieden. Alle mechanischen Bauteile des Anpresszylinders werden automatisch auf einer konstanten Temperatur gehalten.

Dank der Vorsehung von Schmierroehrchen wird eine kontinuierliche und genau dosierte, sichere Schmierung eines jeden Kugellagers erreicht. Die schnabelartig ausgebildeten Schmier- oder Dosierroehrchen, nehmen ueber eine Oeffnung im Inneren des Oelvorratsbehaelters Oel auf, um dieses auf der gegenueberliegenden Roehrchenseite in Form kleiner Tropfen an die Kugellagern abzugeben.

Mit besonderem Vorteil sind die Bohrungen fuer den Auslauf des Oel, sowie die mit den Schaberblechen zusammenarbeitenden Bohrungen auf einer gemeinsamen Vertikalachse angeordnet.

Weitere Vorteile der Erfindung koennen der nun folgenden Beschreibung, den Zeichnungen und den Unteranspruechen entnommen werden.

Der Gegenstand der vorstehenden Erfindung wird nun genauer anhand eines Ausfuehrungsbeispieles beschrieben und in den beigefuegten Zeichnungen dargestellt.

Es zeigen:
Fig. 1 einen Laengschnitt durch den erfindungsgemaess ausgebildeten Anpresszylinder;
Fig. 2 den Anpresszylinder im Querschnitt entlang der Linie II-II der Fig. 1; und
Fig. 3 ein Detail eines Kugellagers mit dem zugeordneten Schmierroehrchen in vergroessertem Massstab.

Wie der Fig. 1 zu entnehmen ist, besteht der Anpresszylinder 1 aus einer mittig angeordneten Aufnahmewelle 2. Diese Welle 2 weist eine Leitung 3 fuer die Zufuhr einer bestimmten Oelmenge auf. Ferner weist die Welle eine Durchgangsbohrung 4 auf, die es ermoeglicht, von einer Seite der Zelle 2 ein Kuehlmittel zuzufuehren, das auf der anderen Seite der Welle 2 abfliesst. Die Welle 2 weist ferner Leitungen 5 auf, die es ermoeglichen, Pressluft fuer zwei aufblasbare Baelge 6 und 7 zuzufuehren.

Die Baelge 6 sind fuer die Verformung des Anpresszylinders 1 vorgesehen.

Die Welle 2 wird von einem zylindrischen Vorratsbehaelter 8 umgeben. Zwischen dem Boden des Vorratsbehaelters 8 und der Tragwelle 2 sind in bekannter Weise aufblasbare Baelge 6 und 7 angeordnet.

Am Ende der Welle 2 sind in bekannter Weise Flansche 9 und 10 angeordnet. Diese Flansche lagern, unter Zwischenschaltung von Kugellagern 11 und 12, die Enden des elastisch verformbaren Zylindermantels, der aus einer Huelse 14 aus Federstahl oder aehnlichem, elastischem Material besteht und mit einer Beschichtung 15 aus weich-elastischem Material, z.B. Gummi beschichtet ist.

In Laengsrichtung des Vorratsbehaelters 8 liegt der Mantel 13 auf weiteren Kugellagern 16, 17, 18 und 19 auf. Der Innenring der Lager wird vom zylindrischen Koerper des Vorratsbehaelters 8 aufgenommen.

Der Vorratsbehaelter 8 wird ueber die Leitung 3 mit Oel 20 gefuellt, so dass der Vorratsbehaelter 8 ungefaehr bis zu der mit einer Strichpunktlinie 21 angezeigten Fuellhoehe gefuellt wird. Damit wird mehr als die Haelfte des Umfanges der zentralen Welle 2 vom Oel abgedeckt.

An der Unterseite, in der Wand des Vorratsbehaelters 8, sind kalibrierte Bohrungen 22, 23, 24, 25, 26, 27, 28, 29, 30 und 31 angeordnet. Die angegebene Anzahl der kalibrierten Bohrungen ist nicht bindend und kann im Bedarfsfalle auch vergroessert werden.

An der Oberseite weist die Behaelterwand 8 Oeffnungen 32, 33, 34, 35 und 36 auf. Diesen Oeffnungen 32 bis 36 sind Schaberbleche 37, 38, 39, 40 und 41 nach Art einer Schaberklinge zugeordnet. Die Schaberbleche stehen radial vom zylinderfoermigen Vorratsbehaelter 8 ab. Die Schaberbleche stehen radial nach aussen ab und ragen bis in unmittelbare Naehe der Innenwand 42 des Mantels 14, der z.B. aus Federstahlblech hergestellt ist. Die wesentlichen, mechanischen Bauteile, die bisher beschrieben wurden, koennen auch der Zeichnung nach Fig. 2 entnommen werden. In vorteilhafter Weise sind die kalibrierten Bohrungen 22 - 31 und die Oeffnungen 32 - 36 auf einer gemeinsamen vertikalen Achse angeordnet.

Der Fig. 3 koennen im Detail die schnabelartigen Schmierroehrchen 43 bzw. 44 entnommen werden, die z.B. einem Kugellager 18 zugeordnet sind und fuer eine staendige Schmierung des Lagers sorgen.

Die schnabelartig ausgefuehrten Schmierroehrchen koennen in ihrer Form unterschiedlich ausgebildet sein und alternativ je nach Bedarf Verwendung finden.

Das Schmierroehrchen 43 besteht aus einem winklig abgebogenem Roehrchen, das mit einem Ende Oel aus dem Oelvorrat 20 entnimmt und die entnommene Oelmenge dosiert ueber das andere Roehrchen einer Bohrung 45 zufuehrt, die sowohl den Boden des Vorratsbehaelters 8 als auch den inneren Laufring des Kugellagers 18 durchdringt.

Das schnabelartige Roehrchen 44 nimmt hingegen Oel ueber die in den Oelvorrat 20 ragende Oeffnung auf und, ueber den Schnabel 45 wird das entnommene Oel in Form von dosierten Troepfchen dem Zwischenraum zwischen den zwei Laufringen des Kugellagers 18 zugefuehrt.

Die Arbeitsweise der Klimatisier- und Schmiereinrichtung wird genauer anhand der Fig. 2 beschrieben.

Wenn der Mantel 13, 14 und 15 des Anpresszylinders 1 in eine Drehbewegung gemaess Pfeil (f) versetzt wird, so wird das Oel, das ueber die kalibrierten Bohrungen 22 - 31 auf die Innenflaeche 42 des elastischen Mantels 14 (aufgrund sich einstellender Zentrifugalkraefte) sofort als duenner Schleier auf die Wand 42 aufgetragen. Dieser aus gekuehltem Oel bestehende Schleier nimmt die sich im elastischen Mantel 13 des Anpresszylinders 1 angesammelte Waerme auf.

Der Zylinder 14 aus Metall weist eine aeussere Ummantelung 15 aus Gummi auf.

Der so gebildete Oelfilm kann sich ungehindert bis zu den Schaberblechen 37 - 41 bewegen. Diese dringen in den rotierenden Oelfim ein, stellen ein Hindernis fuer diesen dar und schaelen den Oelfim durch die eintretende Schaberwirkung von der Innenflaeche 42 ab. Dazu ist es nicht notwendig, dass die Schaberbleche 37 - 41 mit der Innenflaeche des rotierenden Anpresszylinders 1 in Beruehrung treten. Durch die Schaberbleche 37 - 41 wird die abgeloeste, erwaermte Oelmenge ueber die zugeordnete Bohrung 32 erneut in das Innere des zylindrischen Vorratsbehaelters 8 gefoerdert.

Waehrend des Niederrieselns des von der Wand 42 der elastischen Metallhuelse 14 abgeloesten Oels, umstroemt dieses die Oberseite der zentralen gekuehlten Welle 2, um sofort abgekuehlt zu werden. Der dem Oel entzogene Waermegehalt wird ueber die Kuehlfluessigkeit, die durch die Bohrung 4 der Welle 2 fliesst, abgefoerdert.

## Patentansprüche

1. Anpresszylinder fuer eine Druckmaschine, bei dem die Aufnahmewelle (2) des flexibel ausgebildeten Zylindermantels (13) hohl (4) ausgebildet ist und an ihren Enden einen Zulauf bzw. einen Ablauf fuer ein Kuehlmittel besitzt, bei dem die Aufnahmewelle (2) einen Oelvorratsbehaelter (8) durchdringt, wobei Schaberbleche vorgesehen sind, die sich in Radialrichtung bis in unmittelbare Naehe des inneren Umfangs (42) des elastischen Zylindermantels (13) erstrecken, **dadurch gekennzeichnet**, dass der Oelvorratsbehaelter (8) unter Zwischenschaltung von Kugellagern (16, 17, 18, 19), drehbar einen elastischen Zylindermantel (13) aufnimmt, dass der Oelvorratsbehaelter (20) an seiner Unterseite Oeffnungen (22 - 31) fuer den Auslauf des Oels und an seiner Oberseite Oeffnungen (32 - 36) fuer die Zufuhr des Oels aufweist, und dass die Oeffnungen (32 - 36) mit den Schaberblechen (37 - 41) zusammenarbeiten.

2. Anpresszylinder nach Anspruch 1, **dadurch gekennzeichnet**, dass am Grund des Oelvorratsbehaelters (8) in der Naehe der Kugellager (16 - 19) Oeldosiereinrichtungen (43 - 46) vorgesehen sind, die mit einem Ende (43, 44) in den Oelvorrat (20) des Oelvorratsbehaelters (8) muenden und mit dem anderen Ende auf das zu schmierende Kugellager (16 - 19) gerichtet sind.

3. Anpresszylinder nach Anspruch 1 oder 2, **dadurch** **gekennzeichnet**, dass der Oelvorratsbehaelter (8) als Zylindermantel mit Kreisquerschnitt ausgebildet ist und den Innenring der Kugellager (16 - 19) aufnimmt, die den elastischen, aeusseren Zylindermantel (13) aufnehmen.

4. Anpresszylinder nach einem oder mehreren der vorhergehenden Ansprueche, **dadurch gekennzeichnet**, dass die Oeffnungen (22 - 31) im Grund des Oelvorratsbehaelters (8) als kalibrierte Bohrungen ausgebildet sind.

5. Anpresszylinder nach einem oder mehreren der vorhergehenden Ansprueche, **dadurch gekennzeichnet**, dass die Oeffnungen (22 - 31) im Boden des Oelvorratsbehaelters (8) sowie die mit Schaberblechen (37 - 41) zusammenarbeitenden Oeffnungen (32 - 36) auf der Vertikalachse der Aufnahmewelle (2) angeordnet sind.

6. Anpresszylinder nach einem oder mehreren der vorhergehenden Ansprueche, **dadurch gekennzeichnet**, dass die Oeldosiereinrichtungen (43 - 46) ein abgewinkeltes Roehrchen (34) aufweist, das mit einem Ende in den Oelvorrat (20) ragt, und das mit dem anderen Ende mit einer Bohrung (45) wirkverbunden ist, die den Boden des Vorratsbehaelters (8) und den Innenring des zugeordneten Kugellagers (16 - 19) durchdringt.

7. Anpresszylinder nach einem oder mehreren der vorhergehenden Ansprueche, **dadurch gekennzeichnet**, dass die Oeldosiereinrichtungen (43 - 46) ein abgewinkelt ausgebildetes Roehrchen (44) aufweist, und ein Ende des Roehrchens (44) in den Oelvorrat (20) ragt und dass das andere Endes eines Roehrchens (46) auf den Freiraum zwischen den zwei Laufringen des entsprechenden Kugellagers (16 - 19) hin gerichtet ist.

8. Anpresszylinder nach einem oder mehreren der vorhergehenden Ansprueche, **dadurch gekennzeichnet**, dass der im Vorratsbehaelter (8) vorhandene Oelvorrat (20) mehr als die Haelfte (21) des Wellenumfangs umspuelt.

9. Anpresszylinder nach einem oder mehreren der Ansprueche 6 bis 8, **dadurch gekennzeichnet**, dass die Roehrchen (43, 44, 46) schnabelartig ausgebildet sind.

10. Anpresszylinder nach einem oder mehreren der Ansprueche 6 bis 9, **dadurch gekennzeichnet**, dass das Roehrchen (46) ein derartig ausgebildetes Ende aufweist, dass das Oel aus dem Oelvorratsbehaelter (8) in Form von dosierten Troepfchen dem Zwischenraum zwischen zwei Laufringen des entsprechenden Kugellagers (16 - 19) zugefuehrt wird.

## Claims

1. Pressure cylinder for a printing machine, in which the receiving shaft (2) of the flexible cylinder casing (13) is made hollow (4) and at its ends possesses an inflow and a flow-off for a coolant, in which the receiving shaft (2) passes through an oil reservoir (8), ductor plates being provided which extend radially into the immediate vicinity of the inner circumference (42) of the elastic cylinder casing (13), characterized in that the oil reservoir (8) receives an elastic cylinder casing (13) rotatably, with ball bearings (16, 17, 18, 19) interposed, in that the oil reservoir (20) has on its underside orifices (22-31) for the outflow of the oil and on its topside orifices (32-36) for feeding the oil, and in that the orifices (32-36) cooperate with the ductor plates (37-41).

2. Pressure cylinder according to Claim 1, characterized in that at the bottom of the oil reservoir (8), in the vicinity of the ball bearings (16-19), there are oil-metering devices (43-46) which at one end (43, 44) open into the oil supply (20) of the oil reservoir (8) and at the other end are directed to the ball bearing (16-19) to be lubricated.

3. Pressure cylinder according to Claim 1 or 2, characterized in that the oil reservoir (8) is designed as a cylinder casing of circular cross-section and receives the inner ring of the ball bearings (16-19) which receive the elastic outer cylinder casing (13).

4. Pressure cylinder according to one or more of the preceding claims, characterized in that the orifices (22-31) in the bottom of the oil reservoir (8) are designed as calibrated bores.

5. Pressure cylinder according to one or more of the preceding claims, characterized in that the orifices (22-31) in the bottom of the oil reservoir (8) and the orifices (32-36) cooperating with ductor plates (37-41) are arranged on the vertical axis of the receiving shaft (2).

6. Pressure cylinder according to one or more of the preceding claims, characterized in that the oil-metering devices (43-46) have an angled tube (34), which with one end projects into the oil supply (20) and which with the other end is connected operatively to a bore (45) which passes through the bottom of the reservoir (8) and the inner ring of the associated ball bearing (16-19).

7. Pressure cylinder according to one or more of the preceding claims, characterized in that the oil-metering devices (43-46) have an angled tube (44) and one end of the tube (44) projects into the oil supply (20), and in that the other end of a tube (46) is directed towards the free space between the two race rings of the corresponding ball bearing (16-19).

8. Pressure cylinder according to one or more of the preceding claims, characterized in that the oil supply (20) present in the reservoir (8) circulates round more than half (21) of the shaft circumference.

9. Pressure cylinder according to one or more of Claims 6 to 8, characterized in that the tubes (43, 44, 46) are made beak-like.

10. Pressure cylinder according to one or more of Claims 6 to 9, characterized in that the tube (46) has an end designed in such a way that the oil is supplied from the oil reservoir (8) in the form of metered droplets to the interspace between two race rings of the corresponding ball-bearing (16-19)

## Revendications

1. Cylindre d'application pour une machine d'impression dans lequel l'arbre de réception (2) de l'enveloppe flexible du cylindre (13) est réalisé pour être creux (4) et qui possède à ses extrémités une amenée et une évacuation, respectivement, pour un moyen de refroidissement, dans lequel l'arbre de réception (2) traverse un réservoir d'huile (8), et des tôles de raclage étant prévues qui s'étendent dans la direction radiale jusqu'à proximité étroite du pourtour intérieur (42) de l'enveloppe de cylindre élastique (13), caractérisé en ce que le réservoir d'huile (8), après avoir intercalé des roulements à billes (16, 17, 18, 19), reçoit de façon tournante une enveloppe de cylindre élastique (13), en ce que le réservoir d'huile (20) présente à son côté inférieur des ouvertures (22-31) pour l'évacuation de l'huile et à son côté supérieur des ouvertures (32-36) pour l'amenée de l'huile et que les ouvertures (32-36) coopèrent avec les tôles de raclage (37-41).

2. Cylindre d'application selon la revendication 1, caractérisé en ce que sont prévues au fond du réservoir d'huile (8) au voisinage des roulement à billes (16-19) des installations de dosage d'huile (43-46) dont une extrémité (43, 44) débouche dans la réserve d'huile (20) du réservoir d'huile (8) et dont l'autre extrémité est orientée sur le roulement à billes (16-19) à graisser.

3. Cylindre d'application selon la revendication 1 ou 2, caractérisé en ce que le réservoir d'huile (8) est réalisé sous forme d'enveloppe cylindrique avec une section transversale circulaire et reçoit l'anneau intérieur des roulements à billes (16-19) qui reçoivent l'enveloppe de cylindre élastique, extérieure (13).

4. Cylindre d'application selon l'une ou plusieurs des revendications précédentes, caractérisé en ce que les ouvertures (22-31) dans le fond du réservoir d'huile (8) sont réalisées sous forme de perçages calibrés.

5. Cylindre d'application selon l'une ou plusieurs des revendications précédentes, caractérisé en ce que les ouvertures (22-31) sont disposées dans le fond du réservoir d'huile (8) et que les ouvertures (32-36) coopérant avec les tôles de raclage (37-41) sont ménagées sur l'axe vertical de l'arbre de réception (2).

6. Cylindre d'application selon l'une ou plusieurs des revendications précédentes, caractérisé en ce que les installations de dosage d'huile (43-46) présentent un petit tuyau coudé (43) dont une extrémité fait saillie dans la réserve d'huile (20) et dont l'autre extrémité est reliée activement à un perçage (45) qui traverse le fond du réservoir (8) et l'anneau intérieur du roulement à billes (16-19) associé.

7. Cylindre d'application selon l'une ou plusieurs des revendications précédentes, caractérisé en ce que les installations de dosage d'huile (43-46) présentent un petit tuyau coudé (44), une extrémité du petit tuyau (44) faisant saillie dans la réserve d'huile (20) et l'autre extrémité d'un petit tuyau (46) étant orientée vers l'espace libre entre les deux anneaux de roulement du roulement à billes correspondant (16-19).

8. Cylindre d'application selon l'une ou plusieurs des revendications précédentes, caractérisé en ce que la réserve d'huile (20) présente dans le réservoir (8) entoure plus de la moitié (21) du pourtour de l'arbre.

9. Cylindre d'application selon l'une ou plusieurs des revendications 6 à 8, caractérisé en ce que les petits tuyaux (43, 44, 46) sont réalisés en forme de bec.

10. Cylindre d'application selon l'une ou plusieurs des revendications 6 à 9, caractérisé en ce que le petit tuyau (46) présente une extrémité réalisée de façon que l'huile du réservoir d'huile (8) soit amenée sous forme de gouttelettes dosées dans l'espace intermédiaire entre deux anneaux de roulement du roulement à billes (16-19) correspondant.
